# EUROPÄISCHE PATENTSCHRIFT

(11) **EP 3 728 047 B1**
(45) Veröffentlichungstag und Bekanntmachung des Hinweises auf die Patenterteilung: **22.05.2024**
(21) Anmeldenummer: 18840073.3
(22) Anmeldetag: 20.12.2018
(51) Int. Cl.: B65B 9/06, B65B 59/04, B31B 70/36

(54) **FORMUNGSEINRICHTUNG FÜR HORIZONTALE SCHLAUCHBEUTELMASCHINEN**
MOLDING DEVICE FOR HORIZONTAL TUBULAR BAG MACHINES
DISPOSITIF DE MISE EN FORME POUR ENSACHEUSE SOUDEUSE HORIZONTALE

(30) Priorität: 20.12.2017 DE 102017011796; 06.12.2018 DE 102018131165
(43) Veröffentlichungstag der Anmeldung: 28.10.2020
(73) Patentinhaber: Formerfab GmbH, 01705 Freital (DE)
(72) Erfinder: NITSCHE, Tobias, 01324 Dresden (DE); DRUT, Henry, 01277 Dresden (DE); WEBER, Johannes, 01097 Dresden (DE)
(74) Vertreter: Liedtke & Partner Patentanwälte
(86) Internationale Anmeldenummer: PCT/IB2018/060410
(87) Internationale Veröffentlichungsnummer: WO 2019/123356

(56) Entgegenhaltungen:
- EP-A1- 3 988 459
- DE-A1-102006 013 858
- DE-B3-102012 014 951
- US-A- 3 553 933
- US-A- 5 987 860
- US-B2- 9 725 194

## Beschreibung

Die Erfindung betrifft eine Formungseinrichtung zur Bildung eines Schlauchs aus einer Materialbahn, für eine horizontale Schlauchbeutelmaschine, gemäß Oberbegriff des Patentanspruchs 1 sowie ein Verfahren gemäß Anspruch 6.

Gattungsgemäße Formungseinrichtungen zur Bildung eines Schlauchs aus einer Materialbahn werden in Schlauchbeutelmaschinen zur Umformung einer ebenen, flexiblen Materialbahn zu einem Schlauch verwendet. Je nach der Laufrichtung der Materialbahn bei der Umformung unterscheidet man vertikale und horizontale

Schlauchbeutelmaschinen. Vertikale Schlauchbeutelmaschinen werden bevorzugt zur Verpackung von Schüttgut in Schlauchbeuteln eingesetzt, wogegen horizontale Schlauchbeutelmaschinen insbesondere bei der Verpackung von Stückgut Anwendung finden. Die Umformung der Materialbahn vom ebenen in den schlauchförmigen Zustand vollzieht sich innerhalb der Schlauchbeutelmaschine an einer Formungseinrichtung.

US 5 987 860 A beschreibt eine Vorrichtung zum Einwickeln von Naturprodukten. Zwei beabstandete Führungsplatten für eine Umhüllungsvorrichtung weisen jeweils eine erste geneigte Fläche auf, die jeweils einander zugewandt ist, sodass zwischen ihnen ein V-förmiger Raum definiert ist. Eine Einstellplatte ist fest an einer Seite der Verpackungsvorrichtung montiert und weist eine daran ausgebildete zweite geneigte Fläche auf. Die erste geneigte Fläche und die zweite geneigte Fläche liegen auf einer Linie miteinander, so dass Kanten einer Materialbahn zum Einwickeln eines Artikels durch die erste geneigte Fläche und die zweite geneigte Fläche geführt werden können.

Die Erfindung geht aus von einer Formungseinrichtung für horizontale Schlauchbeutelmaschinen, die eine horizontale Grundplatte umfasst, welche einen in einer Transportrichtung zu verpackenden Packguts verlaufenden Schlitz aufweist, sowie zwei an der Grundplatte auf je einer Seite des Schlitzes befestigte Schulterteile.

Die Grundplatte kann beispielsweise einstückig sein, d.h. der Schlitz ist meist durch spanende Umformung in die Grundplatte eingebracht, so dass die beiderseits des Schlitzes befindlichen Teile der Grundplatte noch einstückig miteinander verbunden sind. Alternativ kann die Grundplatte aus zwei oder mehr Teilplatten bestehen. Bei einer zweiteiligen Grundplatte wird der Schlitz dann dadurch gebildet, dass die beiden Teilplatten mit einem Abstand ihrer einander zugewandten Seitenränder in der Schlauchbeutelmaschine montiert werden, so dass die beiden Seitenränder die Ränder des Schlitzes bilden.

Die Grundplatte weist darüber hinaus häufig Befestigungsmittel, beispielsweise Bohrungen auf, die der Befestigung der Formungseinrichtung in einer Schlauchbeutelmaschine dienen. Die Anordnung der Befestigungsmittel ist oftmals maschinenspezifisch, d.h. beispielsweise sind die Bohrungen in einem Muster angeordnet, das es ermöglicht, die Grundplatte mittels Schrauben oder dergleichen an korrespondierend angeordneten Bohrungen der Schlauchbeutelmaschine zu befestigen.

Der Schlitz, der üblicherweise mittig in der Grundplatte angeordnet ist, aber auch seitlich versetzt angeordnet sein kann, dient dazu, die Ränder einer ursprünglich ebenen Packstoffbahn, die durch die beiden Schulterteile zu einem Schlauchquerschnitt umgeformt wird, zu einer Längsnaht zusammenzuführen. Eine solche Längsnaht kann beispielsweise als Flossennaht oder Überlappnaht ausgeführt sein, die durch eine Siegeleinrichtung miteinander verbunden werden. Oftmals ist die Siegeleinrichtung, die beispielsweise Siegelbacken, Siegelriemen, Siegelräder usw. aufweisen kann, unterhalb des Schlitzes, d.h. unter der Grundplatte angeordnet, und verschweißt die Ränder der Packstoffbahn unter Druck und Hitze zu einer Längsnaht.

Der Schlitz kann weiterhin dazu dienen, das Befüllen des gebildeten Schlauchquerschnitts mit Packgut zu erleichtern. Dazu kann die Schlauchbeutelmaschine beispielsweise einen oder mehrere Transportfinger aufweisen, die der Formungseinrichtung zugeführtes Packgut, beispielsweise Schokoladetafeln, Müsliriegel oder dergleichen, in der durch den Schlitz definierten Transportrichtung während der Umformung der Packstoffbahn in den noch geöffneten Schlauchquerschnitt einschieben.

Der oder die Transportfinger können beispielsweise unterhalb der Grundplatte angeordnet sein und bei einer zweiteiligen Grundplatte die Formungseinrichtung vollständig durchlaufen, d.h. am Beginn der Umformeinrichtung in den Schlitz einlaufen und den Schlitz am entgegengesetzten Ende der Grundplatte wieder verlassen.

Es kann jedoch auch vorgesehen sein, dass der oder die Transportfinger an einer stromaufwärtigen Stelle vor den Schulterteilen von unten her durch den Schlitz, der dafür an dieser Stelle verbreitert sein kann, aufzutauchen, ein Packstück in der Transportrichtung in den Umformbereich hineinschieben und an einer stromabwärtigen Stelle durch den Schlitz, der dafür an dieser Stelle ebenfalls verbreitert sein kann, nach unten abzutauchen. Der oder die Transportfinger können beispielsweise an einem endlos geführten Band oder einer Kette befestigt sein und auf diese Weise kontinuierlich zwischen der stromaufwärtigen und der stromabwärtigen Position hin und her bewegt werden.

Der oder die Transportfinger können auch unterhalb der Grundplatte angeordnet sein, am Beginn der Umformeinrichtung in den Schlitz einlaufen, die Packstücke in den in den Schlauchquerschnitt einschieben und nach Übergabe des Produkts in den Folienschlauch innerhalb der Formungseinrichtung nach unten abtauchen.

Üblicherweise werden die beiden Schulterteile fest mit der Grundplatte verschweißt, d.h. eine Formungseinrichtung der beschriebenen Art ist zur Herstellung genau eines bestimmten Schlauchquerschnitts (Formats) ausgebildet und damit weder zur Herstellung eines anderen Formats verstellbar noch für das beabsichtigte Format in geringem Maße justierbar, um einen knitterfreien Umformprozess zu gewährleisten.

Eine Aufgabe der Erfindung besteht darin, eine Formungseinrichtung zur Bildung eines Schlauchs aus einer Materialbahn dahingehend zu verbessern, dass die Formungseinrichtung auf einfache Weise für die Herstellung unterschiedlicher Beutelquerschnitte modifiziert werden kann. Diese Aufgabe wird gelöst durch eine Formungseinrichtung mit den Merkmalen des Patentanspruchs 1. Vorteilhafte Ausgestaltungen und Weiterbildungen sind in den abhängigen Patentansprüchen beschrieben.

Die vorgeschlagene Umformeinrichtung kann gemäß einem oder mehreren der nachfolgend beschriebenen Aspekte ausgebildet sein. Zur Veranschaulichung erfolgt deren Beschreibung mit Bezug auf die Zeichnungsfiguren, in denen mehrere dieser Aspekte realisiert sind.

Zur Lösung der Aufgabe wird eine Formungseinrichtung für horizontale Schlauchbeutelmaschinen zur Bildung eines Schlauchs aus einer Materialbahn vorgeschlagen, die eine horizontale Grundplatte mit einem in einer Transportrichtung verlaufenden Schlitz, sowie zwei an der Grundplatte auf je einer Seite des Schlitzes befestigte Schulterteile, die jeweils einen Abschnitt einer Umformkante aufweisen, über welche die Materialbahn umformend geleitet wird, umfasst, wobei die Schulterteile jeweils mindestens zwei lösbar miteinander verbundene Schulterteilsegmente umfassen, deren Abstand voneinander durch Einfügen eines oder mehrerer Verlängerungselemente veränderbar ist, wobei die Schulterteile in ein Formerteil zur Umformung einer ebenen Materialbahn zu einem Schlauchquerschnitt und ein Befestigungsteil zur Anbringung des Schulterteils an der Grundplatte unterteilt sind und der Abstand zwischen Formerteil und Befestigungsteil durch Einsetzen verschieden großer Verlängerungselemente einstellbar ist, oder/und die Schulterteile im Bereich des Umformkantenabschnitts in zwei Formerteilsegmente unterteilt sind und die Länge des Umformkantenabschnitts durch Einsetzen verschieden großer Verlängerungselemente einstellbar ist.

Mit anderen Worten weisen die bisher üblicherweise einstückig ausgeführten Schulterteile mindestens eine Unterbrechung auf, an der zwei benachbarte Schulterteilsegmente miteinander verbunden sind, beispielsweise durch Schrauben oder/und Passstifte oder dergleichen lösbare Verbindungselemente.

Die Grundplatte kann einstückig ausgebildet sein, d.h. der Schlitz ist so in die Grundplatte eingebracht, dass die beiderseits des Schlitzes befindlichen Teile der Grundplatte einstückig miteinander verbunden sind. Alternativ kann die Grundplatte aus zwei oder mehr Teilplatten bestehen, wobei der Schlitz durch die benachbarten Seitenränder der Teilplatten gebildet ist.

Die für die Änderung des Abstands zwischen den Schulterteilsegmenten zwischen den Schulterteilsegmenten anbringbaren Verlängerungselemente können je nach Verwendungszweck unterschiedlich ausgeführt sein, wie nachfolgend noch näher erläutert wird. Verlängerungselemente können beispielsweise als Körper mit zwei parallelen Anschlussflächen und einer relativ geringen Dicke, beispielsweise im Bereich von einem Zehntelmillimeter bis zu ca. 20 Millimetern, ausgeführt sein, die insbesondere der Justierung der Formungseinrichtung, d.h. der Korrektur des Umformwegs der Materialbahn zur Sicherstellung einer gleichmäßigen Bahnspannung und zur Vermeidung von Knitter- und Faltenbildung dient. Verlängerungselemente können jedoch auch eine Dicke im Bereich von ca. 5 bis ca. 100 mm oder darüber aufweisen und primär zur Anpassung der Formungseinrichtung an die beabsichtigte Herstellung verschiedener Schlauchquerschnitte des herzustellenden Schlauchbeutels dienen.

In einer Ausgestaltung kann vorgesehen sein, dass die Grundplatte für jedes Schulterteil mindestens eine Aufnahmetasche aufweist, in die das Schulterteil formschlüssig eingesetzt und mit der Grundplatte lösbar verbunden ist. Die Befestigung kann beispielsweise mit einer einzelnen Schraube erfolgen, weil die genaue Position der Verbindungsstelle zwischen Schulterteil und Grundplatte durch die Aufnahmetasche exakt festgelegt ist. Insbesondere dann, wenn die Aufnahmetasche keine kreisrunde Form hat, wird auch ein unbeabsichtigtes Verdrehen des Schulterteils relativ zu der Grundplatte wirksam verhindert.

Dabei kann weiterhin vorgesehen sein, dass die Grundplatte für jedes Schulterteil zwei oder mehr Aufnahmetaschen aufweist. Dadurch kann ein Schulterteil an einer von mehreren Positionen relativ zur Grundplatte befestigt werden, um verschiedene Schlauchbeutelquerschnitte herstellen zu können.

In einer Alternative der erfindungsgemäßen Formungseinrichtung kann vorgesehen sein, dass die Schulterteile in zwei Schulterteilsegmente, nämlich ein Formerteil zur Umformung einer ebenen Materialbahn zu einem Schlauchquerschnitt und ein Befestigungsteil zur Anbringung des Schulterteils an der Grundplatte unterteilt sind und der Abstand zwischen Formerteil und Befestigungsteil durch Einsetzen verschieden großer Verlängerungselemente einstellbar ist.

Alternativ oder zusätzlich kann erfindungsgemäß vorgesehen sein, dass die Schulterteile im Bereich des Umformkantenabschnitts in zwei Schulterteilsegmente, nämlich zwei Formerteilsegmente, unterteilt sind und die Länge des Umformkantenabschnitts durch Einsetzen verschieden großer Verlängerungselemente einstellbar ist.

Durch diese beiden Ausgestaltungen, die auch kumulativ an einer Formungseinrichtung vorgesehen werden können, kann je nach der gewählten Dicke des Verlängerungselements entweder eine Justierung der Formungseinrichtung für einen exakten Lauf der Materialbahn oder, wie oben für die Ausgestaltung der Formungseinrichtung mit mehreren Aufnahmetaschen in der Grundplatte dargelegt wurde, die Einrichtung der Formungseinrichtung zur Herstellung eines größeren oder kleineren Schlauchquerschnitts realisiert werden.

Die Schulterteilsegmente können beispielsweise mittels Passstiften und Schrauben miteinander verbunden sein. Beispielsweise können die Schulterteilsegmente und die Verlängerungselemente Passbohrungen zur Aufnahme von Passstiften aufweisen, und ein Schulterteilsegment sowie die verwendbaren Verlängerungselemente können Durchgangsbohrungen aufweisen, während das andere Schulterteilsegment eine Gewindebohrung aufweist.

Die beschriebene Formungseinrichtung kann besonders vorteilhaft in einer horizontalen Schlauchbeutelmaschine verwendet werden, in der die Formungseinrichtung so angebracht ist, dass die Grundplatte in einer horizontalen Ebene liegt, wobei in einer horizontalen Transportrichtung Verpackungsgut in den in der Formungseinrichtung gebildeten Schlauchquerschnitt eingeschoben wird.

Dabei kann den Schulterteilen eine ebene Materialbahn beispielsweise von oberhalb der Formungseinrichtung zugeführt werden, die Materialbahn durch die Schulterteile zu einem Schlauchquerschnitt mit untenliegender Längsnaht geformt werden und unterhalb des Schlitzes eine Längsnaht gebildet werden. Fig. 5 zeigt beispielhaft nach diesem Prinzip herstellbare Schlauchquerschnitte sowie die Zuführung der Materialbahn zur Formungseinrichtung und den prinzipiellen Verlauf der Materialbahn während der Umformung.

Alternativ kann den Schulterteilen eine ebene Materialbahn beispielsweise von unterhalb der Formungseinrichtung zugeführt werden, die Materialbahn durch die Schulterteile zu einem Schlauchquerschnitt mit obenliegender Längsnaht geformt werden und oberhalb des Schlitzes eine Längsnaht gebildet werden. Fig. 6 zeigt beispielhaft nach diesem Prinzip herstellbare Schlauchquerschnitte sowie die Zuführung der Materialbahn zur Formungseinrichtung und den prinzipiellen Verlauf der Materialbahn während der Umformung.

In einer weiteren Alternative kann den Schulterteilen eine ebene Materialbahn von oberhalb oder unterhalb der Formungseinrichtung zugeführt werden, die Materialbahn durch die Schulterteile zu einem Schlauchquerschnitt mit seitlich liegender Längsnaht geformt werden. Fig. 7 zeigt beispielhaft nach diesem Prinzip herstellbare Schlauchquerschnitte sowie die Zuführung der Materialbahn zur Formungseinrichtung und den prinzipiellen Verlauf der Materialbahn während der Umformung.

Nachfolgend wird die Erfindung anhand von Ausführungsbeispielen und zugehörigen Zeichnungen näher erläutert. Dabei zeigen
Fig. 1 eine Gesamtansicht eines ersten Ausführungsbeispiels einer Formungseinrichtung der beschriebenen Art,
Fig. 2 eine Explosionsdarstellung einer Hälfte der Formungseinrichtung gemäß Fig. 1,
Fig. 3 das Ausführungsbeispiel der Fig. 1 und 2 in drei Ansichten, und
Fig. 4 eine Explosionsdarstellung einer Hälfte der Formungseinrichtung gemäß einem zweiten Ausführungsbeispiel.

Nachfolgend wird zunächst das erste Ausführungsbeispiel beschrieben, wie es in den Fig. 1 bis 3 dargestellt ist:
Die Grundplatte 1 besteht aus zwei Teilplatten, deren einander zugewandte Seitenränder einen Abstand voneinander aufweisen, wodurch die Grundplatte 1 einen Schlitz 3 aufweist, der zugleich die Transportrichtung zu verpackender Packstücke markiert. Links und rechts des Schlitzes 3 ist je ein Schulterteil 6 angeordnet. Die Schulterteile 6 sind nicht mit der Grundplatte 1 verschweißt, sondern lösbar daran befestigt.

Die Schulterteile 6 können in ein Formerteil 7, das die Umformung einer ebenen Packstoffbahn zu einem Schlauchquerschnitt bewirkt, und ein Befestigungsteil 8, das der Anbringung des Schulterteils 6 an der Grundplatte 1 dient, unterteilt sein.

Die Schulterteile 6 können mit der Grundplatte 1 mittels Schrauben 12 oder/und mittels Passstiften mit der Grundplatte 1 verbunden sein. Bei geteilten Schulterteilen 6 können die Befestigungsteile 8 mit der Grundplatte 1 mittels Schrauben 12 oder/und mittels Passstiften mit der Grundplatte 1 verbunden sein. Dadurch kann ein Baukastensystem gewonnen werden, bei dem die Befestigungsteile 8 für alle herzustellenden Formate Standardteile sind, die stets dieselben Maße aufweisen. Außerdem wird der Materialverbrauch gesenkt, weil nur die Formerteile 7 ausgetauscht werden müssen, wenn sie verschlissen sind, und die Befestigungsteile 8 können wiederverwendet werden.

Die Schulterteile 6 können formschlüssig in je einer Aufnahmetasche 5 der Grundplatte 1 angeordnet sein. Bei geteilten Schulterteilen 6 können die Befestigungsteile 8 formschlüssig in je einer Aufnahmetasche 5 der Grundplatte 1 angeordnet sein. Die Grundplatte 1 kann für jedes Schulterteil 6 zwei oder mehr Aufnahmetaschen 5 aufweisen. Die Umformeinrichtung kann zwei oder mehr Grundplatten 1 umfassen (die wiederum einstückig sein können oder zwei oder mehr Teilplatten umfassen können), die für jedes Schulterteil 6 eine Aufnahmetasche 5 aufweisen, wobei die Aufnahmetasche 5 an jeder Grundplatte 1 an einer anderen Stelle angeordnet ist. So wird ein Baukastensystem gewonnen, bei dem zur Herstellung verschiedener Formate nur die Grundplatte 1 ausgetauscht werden muss, die Schulterteile 6 jedoch weiter verwendet werden können.

Bei geteilten Schulterteilen 6 können die Formerteile 7 mit den Befestigungsteilen 8 mittels Schrauben 11 oder/und mittels Passstiften 10 mit den Befestigungsteilen 8 verbunden sein. Bei geteilten Schulterteilen 6 kann zwischen Formerteil 7 und Befestigungsteil 8 ein Verlängerungselement 9 angeordnet sein. Das Verlängerungselement 9 ermöglicht für ein bestimmtes herzustellendes Format die Justierung der Schulterteile 6 in geringem Maße, um einen knitterfreien Umformprozess zu gewährleisten. Außerdem kann so ein Baukastensystem gewonnen, bei dem zur Herstellung verschiedener Formate nur die Anzahl oder/und die Dicke der verwendeten Verlängerungselemente 9 verändert werden muss, wobei die Schulterteile 6 (d.h. die Formerteile 7 und die Befestigungsteile 8) und die Grundplatte 1 jedoch weiter verwendet werden können.

Die Umformeinrichtung kann zwei oder mehr Sätze von Schulterteilen 6 umfassen, wobei ein Satz ein linkes und ein rechtes Schulterteil 6 umfasst. Bei geteilten Schulterteilen 6 kann die Umformeinrichtung zwei oder mehr Sätze von Formerteilen 7 umfassen, wobei ein Satz ein linkes und ein rechtes Formerteil 7 umfasst. Ein Satz von Schulterteilen 6 bzw. Formerteilen 7 kann wie üblich aus einem Metall oder einer Legierung hergestellt sein, während ein anderer Satz von Schulterteilen 6 bzw. Formerteilen 7 aus Kunststoff hergestellt, beispielsweise in einem 3D-Druckverfahren erzeugt sein kann. Dadurch kann ein schnell und kostengünstig herstellbares Schulterteil 6 bzw. Formerteil 7 getestet und gegebenenfalls so lange optimiert werden, bis eine knitterfreie Umformung und/oder ein gewünschtes Format des herzustellenden Schlauchbeutels erreicht wird. Anschließend wird mit den optimierten Abmessungen ein Schulterteil 6 bzw. Formerteil 7 für den Produktionseinsatz aus einem Metall oder einer Legierung hergestellt, um eine möglichst hohe Standzeit zu gewährleisten.

Schulterteile 6 bzw. Formerteile 7 aus Kunststoff können aber auch für den Produktionseinsatz verwendet werden. Um die Steifigkeit an die Erfordernisse der Produktion anzupassen, können derartige Schulterteile 6 bzw. Formerteile 7 durch Einlagen aus Metall oder Keramik armiert sein, die entweder vom Kunststoff umschlossen sind oder in dafür vorgesehene oberflächliche Vertiefungen des Schulterteils 6 bzw. Formerteils 7 eingelegt und fixiert sind. Besonders vorteilhaft sind die Verstärkungen während der Herstellung eingebracht, also beispielsweise von Kunststoff umspritzt oder umdruckt.

Nachfolgend wird das zweite Ausführungsbeispiel beschrieben, wie es in der Fig. 4 dargestellt ist:
Dieses Ausführungsbeispiel weist im Wesentlichen alle Merkmale des oben beschriebenen ersten Ausführungsbeispiels, und zusätzlich folgende Merkmale auf:
Zusätzlich zu der Unterteilung des Schulterteils 6 in ein Formerteil 7, das die Umformung einer ebenen Packstoffbahn zu einem Schlauchquerschnitt bewirkt, und ein Befestigungsteil 8, das der Anbringung des Schulterteils 6 an der Grundplatte 1 dient, ist bei diesem Ausführungsbeispiel das Formerteil 7, das den Umformkantenabschnitt enthält, in zwei Formerteilsegmente 7a unterteilt, so dass das Formerteil 7 durch Einfügen von Verlängerungselementen 9 unterschiedlicher Größe verändert werden kann, wodurch sich auch die Länge des Umformkantenabschnitts ändert und wodurch die Formungseinrichtung je nach der Dicke des verwendeten Verlängerungselements 9 justiert werden kann bzw. der herzustellende Schlauchquerschnitt verändert werden kann.

Das Verlängerungselement 9 weist Bohrungen zur Aufnahme von Passstiften 10 sowie einer Schraube 11 auf, die durch das äußere Formerteilsegment 7a und das Verlängerungselement 9 in das innere Formerteilsegment 7A eingeschraubt wird.

### Bezugszeichenliste

- 1: Grundplatte
- 2: Befestigungsbohrung
- 3: Schlitz
- 4: Aussparung
- 5: Aufnahmetasche
- 6: Schulterteil
- 7: Formerteil
- 7A: Formerteilsegment
- 8: Befestigungsteil
- 9: Verlängerungselement
- 10: Passstift
- 11: Schraube
- 12: Schraube

## Patentansprüche

1. Formungseinrichtung für horizontale Schlauchbeutelmaschinen zur Bildung eines Schlauchs aus einer Materialbahn, umfassend eine horizontale Grundplatte (1), die einen in einer Transportrichtung verlaufenden Schlitz (3) aufweist, sowie zwei an der Grundplatte (1) auf je einer Seite des Schlitzes (3) befestigte Schulterteile (6), die jeweils einen Abschnitt einer Umformkante aufweisen, über welche die Materialbahn umformend geleitet wird, wobei die Schulterteile (6) jeweils mindestens zwei lösbar miteinander verbundene Schulterteilsegmente (7,7A,8) und mindestens ein Verlängerungselement (9) umfassen, **dadurch gekennzeichnet, dass**
• die Schulterteile (6) in ein Formerteil (7) zur Umformung einer ebenen Materialbahn zu einem Schlauchquerschnitt und ein Befestigungsteil (8) zur Anbringung des Schulterteils (6) an der Grundplatte (1) unterteilt sind und der Abstand zwischen Formerteil (7) und Befestigungsteil (8) durch Einsetzen verschieden großer Verlängerungselemente (9) einstellbar ist, oder/und
• die Schulterteile (6) im Bereich des Umformkantenabschnitts in zwei Formerteilsegmente (7A) unterteilt sind und die Länge des Umformkantenabschnitts durch Einsetzen verschieden großer Verlängerungselemente (9) einstellbar ist.

2. Formungseinrichtung nach Anspruch 1, bei der die Grundplatte (1) für jedes Schulterteil (6) mindestens eine Aufnahmetasche (5) oder/und mindestens eine Stiftverbindung mit einem oder mehreren Passstiften (10) aufweist, in die das Schulterteil (6) formschlüssig eingesetzt und mit der Grundplatte (1) lösbar verbunden ist.

3. Formungseinrichtung nach Anspruch 2, bei der die Grundplatte (1) für jedes Schulterteil (6) zwei oder mehr Aufnahmetaschen (5) oder/und Stiftverbindungen mit einem oder mehreren Passstiften (10) zur Festlegung des Schulterteils (6) an einer von mehreren Positionen aufweist.

4. Formungseinrichtung nach Anspruch 2, bei der die Grundplatte (1) für jedes Schulterteil (6) eine Aufnahmetasche (5) aufweist, in der das Schulterteil verschiebbar und an einer von mehreren Positionen festlegbar ist, aufweist.

5. Formungseinrichtung nach einem der Ansprüche 1 bis 4, bei der die Schulterteilsegmente (7,7A,8) mittels Passstiften (10) und Schrauben (11) miteinander verbunden sind.

6. Verfahren zum Betrieb einer horizontalen Schlauchbeutelmaschine mit einer Formungseinrichtung nach einem der Ansprüche 1 bis 5, in der die Formungseinrichtung so angebracht ist, dass die Grundplatte (1) in einer horizontalen Ebene liegt, wobei den Schulterteilen (6) eine ebene Materialbahn von oberhalb der Formungseinrichtung zugeführt wird, die Materialbahn durch die Schulterteile (6) zu einem Schlauchquerschnitt mit untenliegender Längsnaht geformt wird und unterhalb des Schlitzes (3) eine Längsnaht gebildet wird, wobei Verpackungsgut in einer horizontalen Transportrichtung in den gebildeten Schlauchquerschnitt eingeschoben wird.

7. Verfahren zum Betrieb einer horizontalen Schlauchbeutelmaschine mit einer Formungseinrichtung nach einem der Ansprüche 1 bis 5, in der die Formungseinrichtung so angebracht ist, dass die Grundplatte (1) in einer horizontalen Ebene liegt, wobei den Schulterteilen (6) eine ebene Materialbahn von unterhalb der Formungseinrichtung zugeführt wird, die Materialbahn durch die Schulterteile (6) zu einem Schlauchquerschnitt mit obenliegender Längsnaht geformt wird und oberhalb des Schlitzes (3) eine Längsnaht gebildet wird, wobei Verpackungsgut in einer horizontalen Transportrichtung in den gebildeten Schlauchquerschnitt eingeschoben wird.

8. Verfahren zum Betrieb einer horizontalen Schlauchbeutelmaschine mit einer Formungseinrichtung nach einem der Ansprüche 1 bis 5, in der die Formungseinrichtung so angebracht ist, dass die Grundplatte (1) in einer horizontalen Ebene liegt, wobei den Schulterteilen (6) eine ebene Materialbahn von oberhalb oder unterhalb der Formungseinrichtung zugeführt wird, die Materialbahn durch die Schulterteile (6) zu einem Schlauchquerschnitt mit seitlich liegender Längsnaht geformt wird und seitlich des Schlitzes (3) auf einer Seite der Grundplatte (1) eine Längsnaht gebildet wird, wobei Verpackungsgut in einer horizontalen Transportrichtung in den gebildeten Schlauchquerschnitt eingeschoben wird.

## Claims

1. Shaping device for horizontal tubular-bag machines for forming a tube from a material sheet, comprising a horizontal baseplate (1), which has a slot (3) extending in a transport direction and two shoulder parts (6), which are secured to the baseplate (1) on a respective side of the slot (3) and comprise a respective portion of a forming edge, over which the material sheet is conducted with forming action, the shoulder parts (6) each comprising at least two detachably interconnected shoulder-part segments (7, 7A, 8) and at least one extension element (9), **characterized in that**
• the shoulder parts (6) are subdivided into a shaping part (7) for forming a flat material sheet to afford a tubular cross section and a securing part (8) for mounting the shoulder part (6) on the baseplate (1), and the spacing between the shaping part (7) and the securing part (8) is adjustable by inserting extension elements (9) of different sizes, or/and
• the shoulder parts (6) are subdivided into two shaping-part segments (7A) in the region of the forming-edge portion and the length of the forming-edge portion is adjustable by inserting extension elements (9) of different sizes.

2. Shaping device according to Claim 1, in which, for each shoulder part (6), the baseplate (1) has at least one receiving pocket (5) or/and at least one pin connection with one or more dowel pins (10), in which receiving pocket or/and pin connection the shoulder part (6) is form-fittingly inserted and detachably connected to the baseplate (1).

3. Shaping device according to Claim 2, in which, for each shoulder part (6), the baseplate (1) has two or more receiving pockets (5) or/and pin connections with one or more dowel pins (10) for fixing the shoulder part (6) at one of many positions.

4. Shaping device according to Claim 2, in which, for each shoulder part (6), the baseplate (1) has a receiving pocket (5), in which the shoulder part is movable and fixable at one of many positions.

5. Shaping device according to one of Claims 1 to 4, in which the shoulder-part segments (7, 7A, 8) are interconnected by means of dowel pins (10) and screws (11).

6. Method for operating a horizontal tubular-bag machine having a shaping device according to one of Claims 1 to 5, in which the shaping device is mounted such that the baseplate (1) lies in a horizontal plane, a flat material sheet being fed to the shoulder parts (6) from above the shaping device, the material sheet being shaped by the shoulder parts (6) to afford a tubular cross section with a longitudinal seam at the bottom, and a longitudinal seam being made below the slot (3), a product to be packaged being inserted in a horizontal transport direction into the tubular cross section that has been made.

7. Method for operating a horizontal tubular-bag machine having a shaping device according to one of Claims 1 to 5, in which the shaping device is mounted such that the baseplate (1) lies in a horizontal plane, a flat material sheet being fed to the shoulder parts (6) from below the shaping device, the material sheet being shaped by the shoulder parts (6) to afford a tubular cross section with a longitudinal seam at the top, and a longitudinal seam being made above the slot (3), a product to be packaged being inserted in a horizontal transport direction into the tubular cross section that has been made.

8. Method for operating a horizontal tubular-bag machine having a shaping device according to one of Claims 1 to 5, in which the shaping device is mounted such that the baseplate (1) lies in a horizontal plane, a flat material sheet being fed to the shoulder parts (6) from above or below the shaping device, the material sheet being shaped by the shoulder parts (6) to afford a tubular cross section with a lateral longitudinal seam, and a longitudinal seam is made to the side of the slot (3) on one side of the baseplate (1), a product to be packaged being inserted in a horizontal transport direction into the tubular cross section that has been made.

## Revendications

1. Dispositif de mise en forme pour ensacheuses soudeuses horizontales pour former un tube à partir d'une bande de matériau, comprenant une plaque de base horizontale (1) qui présente une fente (3) s'étendant dans une direction de transport, ainsi que deux parties d'épaulement (6) fixées à la plaque de base (1) sur un côté respectif de la fente (3), qui présentent chacune une section d'une arête de transformation sur laquelle la bande de matériau est guidée en étant transformée, les parties d'épaulement (6) comprenant chacune au moins deux segments de partie d'épaulement (7, 7A, 8) reliés entre eux de manière amovible et au moins un élément de rallonge (9), **caractérisé en ce que**
- les parties d'épaulement (6) sont divisées en une partie de mise en forme (7) pour transformer une bande de matériau plane en une section transversale de tube et une partie de fixation (8) pour monter la partie d'épaulement (6) sur la plaque de base (1), et la distance entre la partie de mise en forme (7) et la partie de fixation (8) peut être réglée en insérant des éléments de rallonge (9) de différentes tailles, et/ou
- les parties d'épaulement (6) sont divisées en deux segments de partie de mise en forme (7A) dans la zone de la section de bord de transformation et la longueur de la section de bord de transformation peut être réglée en insérant des éléments de rallonge (9) de différentes tailles.

2. Dispositif de mise en forme selon la revendication 1, dans lequel la plaque de base (1) présente pour chaque partie d'épaulement (6) au moins une poche de réception (5) et/ou au moins une liaison par broche avec une ou plusieurs broches d'ajustage (10), dans laquelle la partie d'épaulement (6) est insérée par complémentarité de forme et est reliée de manière amovible à la plaque de base (1).

3. Dispositif de mise en forme selon la revendication 2, dans lequel la plaque de base (1) présente, pour chaque partie d'épaulement (6), deux ou plus de deux poches de réception (5) et/ou des liaisons par broches avec une ou plusieurs broches d'ajustage (10) pour immobiliser la partie d'épaulement (6) dans l'une de plusieurs positions.

4. Dispositif de mise en forme selon la revendication 2, dans lequel la plaque de base (1) présente, pour chaque partie d'épaulement (6), une poche de réception (5) dans laquelle la partie d'épaulement peut être déplacée et immobilisée dans l'une de plusieurs positions.

5. Dispositif de mise en forme selon l'une quelconque des revendications 1 à 4, dans lequel les segments de partie d'épaulement (7, 7A, 8) sont reliés entre eux au moyen de broches d'ajustage (10) et de vis (11).

6. Procédé d'exploitation d'une ensacheuse soudeuse horizontale avec un dispositif de mise en forme selon l'une quelconque des revendications 1 à 5, dans lequel le dispositif de mise en forme est monté de telle sorte que la plaque de base (1) se situe dans un plan horizontal, une bande de matériau plane étant amenée aux parties d'épaulement (6) depuis le dessus du dispositif de mise en forme, la bande de matériau étant mise en forme par les parties d'épaulement (6) en une section transversale de tube avec un joint longitudinal situé en bas et un joint longitudinal étant formé en dessous de la fente (3), un produit à emballer étant enfilé dans une direction de transport horizontale dans la section transversale de tube formée.

7. Procédé d'exploitation d'une ensacheuse soudeuse horizontale avec un dispositif de mise en forme selon l'une quelconque des revendications 1 à 5, dans lequel le dispositif de mise en forme est monté de telle sorte que la plaque de base (1) se situe dans un plan horizontal, une bande de matériau plane étant amenée aux parties d'épaulement (6) depuis le dessous du dispositif de mise en forme, la bande de matériau étant mise en forme par les parties d'épaulement (6) en une section transversale de tube avec un joint longitudinal situé en haut et un joint longitudinal étant formé au-dessus de la fente (3), un produit à emballer étant enfilé dans une direction de transport horizontale dans la section transversale de tube formée.

8. Procédé d'exploitation d'une ensacheuse soudeuse horizontale avec un dispositif de mise en forme selon l'une quelconque des revendications 1 à 5, dans lequel le dispositif de mise en forme est monté de telle sorte que la plaque de base (1) se situe dans un plan horizontal, une bande de matériau plane étant amenée aux parties d'épaulement (6) depuis le dessus ou le dessous du dispositif de mise en forme, la bande de matériau étant mise en forme par les parties d'épaulement (6) en une section transversale de tube avec un joint longitudinal situé latéralement et un joint longitudinal étant formé sur un côté de la plaque de base (1) latéralement à la fente (3), un produit à emballer étant enfilé dans une direction de transport horizontale dans la section transversale de tube formée.
